# EUROPÄISCHE PATENTSCHRIFT

(11) **EP 1 185 969 B1**
(45) Veröffentlichungstag und Bekanntmachung des Hinweises auf die Patenterteilung: **02.04.2003**
(21) Anmeldenummer: 00931501.1
(22) Anmeldetag: 14.06.2000
(51) Int. Cl.: G09F 13/04

(54) **SIGNALLEUCHTE, INSBESONDERE ZUR ANBRINGUNG IN TUNNELS UND GALERIEN**
SIGNAL LIGHT, ESPECIALLY FOR PLACING IN TUNNELS AND GALLERIES
FEU DE SIGNALISATION PREVUS NOTAMMENT POUR EQUIPER DES GALERIES ET DES TUNNELS

(30) Priorität: 14.06.1999 CH 110499
(43) Veröffentlichungstag der Anmeldung: 13.03.2002
(73) Patentinhaber: Nigg, Jürg, 8035 Zürich (CH)
(72) Erfinder: Nigg, Jürg, 8035 Zürich (CH)
(74) Vertreter: Zipse & Habersack
(86) Internationale Anmeldenummer: IB0000798
(87) Internationale Veröffentlichungsnummer: WO00077767

(56) Entgegenhaltungen:
- US-A- 4 075 775
- US-A- 4 827 386
- US-A- 5 299 109
- US-A- 5 355 604
- US-A- 5 556 686
- US-A- 5 615 501
- US-A- 5 768 814
- US-A- 5 797 673

## Beschreibung

Die Erfindung betrifft eine Signalleuchte, z.B. für Not- oder SOS-Signale, insbesondere zur Anbringung in Tunnels, Galerien und an Straßen als auch in Gebäuden.

Bislang im Einsatz befindliche Signalleuchten haben ein quaderförmiges Gehäuse, das an wenigstens einer Außenfläche mit einem standardisierten Not- oder SOS-Signalaufdruck versehen ist. Als Lichtquelle dient eine herkömmliche Glühbirne oder Kaltlichtlampe. Die bekannte Leuchte ist jedoch empfindlich gegen Abrieb und Kratzer und ist darüber hinaus relativ wartungsintensiv.

Aus der US 5 797 673 ist z. B. eine quaderförmige Signalleuchte bekannt, bei der zwei verschiedene Signalanzeigen in einem Gehäuse untergebracht sind. Die US 5 556 686 offenbart eine Vorrichtung, die durch Beleuchtung von Hausnummern das Auffinden von bestimmten Adressen erleichtert. Die jeweilige Hausnummer ist auf einem transparenten Kunststoffgehäuse angebracht, das von innen beleuchtet wird. Trotzdem besteht weiterhin ein Bedarf an wartungsarmen Signalleuchten, insbesondere zur Anbringung in Tunnels und Galerien.

Es ist daher Aufgabe der Erfindung, eine unempfindliche und wartungsarme Signalleuchte zu schaffen. Diese Aufgabe wird erfindungsgemäß durch eine Leuchte mit den Merkmalen des Anspruchs 1 gelöst. Vorteilhafte Weiterbildungen der Erfindung sind Gegenstand der Unteransprüche.

Die Schriften und Signets sind innen am Kunststoffgehäuse angebracht, dadurch ist ein Abrieb am Signet nicht möglich.

Die Fläche, auf welcher das Signet angebracht ist, ist transparent klar, so dass man eine hohe Lichtdurchlässigkeit und eine gute Erkennung hat. Es ist aber auch möglich die ganze Fläche oder die ganze Haube diffus zu gestalten. Dies, weil die Signets relativ groß und vom Auto aus gut zu lesen sind. Die Gröβe richtet sich nach der Lesbarkeit beim gegebenen Abstand, oder den Abständen, die nötig sind.

Das Signet selber kann in verschiedenen Farben transparent sein, oder die transparenten Farben können zugleich gerastert sein, so dass der Leuchtdichteunterschied zwischen Signet und umrandeten Hintergrund nicht zu groß gewählt wird. Ein zu großer Kontrastumfang würde eine Blendung herbeirufen und somit die Lesbarkeit der Zeichen reduzieren.

Die Dichte des Signets und des übrigen Kunststoff- oder Glaskörpers (die Haube kann auch aus Glas sein) ist so gewählt, dass man keine Lampenabbildungen oder Wendeln sehen kann.

Die Schriften und Zeichen können auch mit Interferenzfiltern mit hoher Transmission gestaltet werden. Diese Filter können auf Glas- oder auf Kunststoffmaterial eine weitere Reduzierung der Lichtemission realisieren. Dies kann mittels zusätzlichem, diffusem Filter oder mit Lochblenden geschehen.

Das Gehäuse bzw. die Haube besteht aus Kunststoff, welcher normalerweise eine Stärke von 6-8 mm aufweist. Es handelt sich vorzugsweise um einen Kunststoff der gegen Benzindämpfe und aggressive Stoffe, die in einem Tunnel oder auf Flugplätzen vorkommen, resistent ist, z.B. PET G (besser als PC, da keine Spannungsrisse entstehen). Das Material kann farbig oder aus verschiedenen Farben zusammengesetzt sein.

Zusätzlich kann die Haube (wie auch der Rahmen) mit einem Überzug versehen werden, der die Kratzfestigkeit des Kunststoffmaterials erhöht. Dazu werden vorzugsweise in der Nanotechnik angewandte Produkte verwendet. So ist es möglich, die Härte und Kratzfestigkeit des Glas- oder insb. Kunststoff-Leuchtengehäuses durch eine Plasmabeschichtung mit Quarz beträchtlich zu erhöhen. Insbesondere in Verbindung mit einer Gehäusegeometrie, die nur Winkel zwischen den Flächen von grösser als 90 Grad aufweist - z.B. Pyramiden mit punkt- linien oder flächenartiger Spitze - kann somit eine extrem robuste und pflegeleichte Leuchte geschaffen werden. Diese Produkte haben auch eine staubabweisende Eigenschaft.

Durch eine Oberflächenbehandlung des Kunststoffs (des Rahmens) lässt sich auch dessen Oberflächenspannung verändern. Es ist aber auch möglich, bewusst eine Farbveränderung des Kunststoffes (des Rahmens) herbeizuführen.

Die Konstruktion der Haube ist so gestaltet, dass sie nach dem Prinzip von Cremona nach allen Seiten statisch abgestützt ist und dadurch eine hohe Druck- und Scherfestigkeit aufweist. Durch die optimale Formgebung des Signals, wobei steile Kanten und enge Winkel vermieden werden, ist eine maschinelle Bürstenreinigung durch das Wartungspersonal ohne Vorangehende Demontage möglich.
(Abb. 1a, 1b, 3)

Da im Tunnel die Lebensdauer einer Lichtquelle, Sicherheit und Wartungsfreiheit von großer Bedeutung sind, kann man vorzugsweise Hochfrequenzlampen, die wendellos sind, einbauen (z.B. QL von Philips oder Endura von Osram). Die Lebensdauer der verwendeten Hochfrequenzlampen beträgt ca. 60'000 Stunden. Damit halten sie 4-5 mal so lang wie eine herkömmliche Leuchtstofflampe. Dadurch sind Servicearbeiten während vieler Jahre nicht nötig.

In Notsituationen ist es möglich, die Hochfrequenzlampen mittels Zeitgeber in Flip-Flop-Schaltung zu betreiben, beispielsweise 1.5 Sekunden ein und 1.5 Sekunden aus, oder verschiedene andere Intervalle. Mit normalen Fluoreszenzlampen wäre dies nur mit größerem technischen Aufwand möglich, d.h. indem man die Wendeln ständig vorheizt, und die Lampe wie eine Elektronenröhre mit einem Anoden-/ Kathodenfall in beide Richtungen betreibt. Zusätzlich gewähren diese Lampen, da sie keine grosse Leuchtdichte aufweisen, ein praktisch blendfreies Licht ohne grosse Abschirmung.

Die Grundplatte ist vorwiegend aus einem nichtrostenden Stahl hergestellt, oder aus einer Aluminiumlegierung. Natürlich ist es auch möglich, sie aus Kunststoff oder anderen Materialien herzustellen. Der Oberflächenschutz und die Schweissnähte bei V4A bedingen ein einwandfreies Schweissen, und die Verwendung von Spülgasen um die Rückseite der Schweißnaht vor Oxydation zu schützen. Die Oberflächen können matt oder gebürstet sein. An zusammengesetzten Blechen kann eine saubere Abdichtung auch mittels einer Kunststoffmasse realisiert werden, beispielsweise Silikonabdichtung oder Zwei-Komponentenverbinder.

Um den Wirkungsgrad der Lichtquelle zu optimieren, sollten die Innenteile eine gute Reflexion aufweisen, oder entsprechend lackiert werden. Eine Blendung sollte aber gleichzeitig vermieden werden.

Die Signale müssen so mit Schrauben oder ähnlichen Elementen verschlossen sein, (es kann sich auch um Schnapp- oder Drehverschlüsse handeln), dass keine Hindernisse für die Reinigung des Signals entstehen. Die Oberfläche sollte möglichst glatt sein z.B. durch Versenkmuttern, Versenkschrauben oder Schrauben mit sehr flachem Kopf, so dass möglichst wenig Staub und Schmutz anhaftet und Schmutzecken vermieden werden. Durch diese Konstruktion kann das Signal maschinell und ohne Demontage gereinigt werden.

Es ist auch möglich diese Konstruktion grösser oder kleiner zu bauen, so dass verschiedene mittels einer Blende gegeneinander abgeschirmte Zeichen und Signets untergebracht werden können.

Es können auch zusätzliche, bewegliche Signale, z.B. in LED-Technik, mit Lichtleiter, oder nematische Phasen, Bildschirme, etc. mit festen oder beweglichen Lichteffekten eingebaut werden. Das Signal ist so aufgebaut, dass auch Kameras und andere Systeme untergebracht werden können.

Die in einem Tunnel auftretenden Vibrationen verlangen eine einwandfreie Schraubverbindung der Signalleuchte an Wänden, Decken oder anderen tragenden Strukturen. Dazu kann man zur Schraubensicherung Locetite® oder andere Stoffe verwenden. Oder man verwendet Schrauben, die bereits einen Kunststoffüberzug haben, die sich selbst sichern.

Die Verschraubung nach Abbildung 2 zeigt, dass man mittels versenkbarer Muttern den Rahmen mit der Grundplatte verschrauben kann, so dass keine vorstehenden Kanten vorhanden sind. Es sind auch Schnapp- oder Drehverschlüsse möglich, die nur eine kleine Winkeldrehung beanspruchen und sehr schnell zu öffnen sind.
Die Montage des kompletten Signals kann ohne Demontage der Einzelteile mittels Aussenlaschen erfolgen. Es ist jedoch auch möglich das Signal so zu gestalten, dass die Befestigungspunkte im Innern angebracht sind.

Zur Trennung der Grundplatte oder Vorrichtung sind Ausdrückschrauben, mit beispielsweise Innensechskant über den Bolzen in der Signalgrundplatte eingeschraubt (Abb. 4). Dies erlaubt eine einwandfreie verkantungsfreie, die Steckverbindung schonende, Trennung der Grundplatte oder Vorrichtung vom Signal.
Eine gute definitive Anpassung an die Tunnelwände und die vorhandenen baulichen Gegebenheiten geschieht durch Cachierungen.

Da die Leuchtengehäuse und Warnsignale staubdicht verschlossen sein sollten, kann durch Temperaturunterschiede im Innern des Signals ein Über- oder Unterdruck entstehen, der dazu neigt Wasserdampf anzuziehen, der das Gehäuse nicht mehr verlässt. Vorzugsweise werden daher Luftfilter eingebaut, die einerseits für einen Druckausgleich sorgen und andererseits gleichzeitig ein eintreten von Staubpartikeln und Mücken verhindern. Zusätzlich sorgt eine spezielle Konstruktion dafür, dass Kondenswasser die Leuchte verlassen kann. Dadurch ist es gegeben, dass das Signal im Falle eines Wassereinbruches automatisch entleert wird.

Wenn nötig, kann zusätzlich Silikagel eingebracht werden, um die Luftfeuchtigkeit aufzusaugen und die elektronischen Geräten zur Speisung der Lichtquelle zu schützen. Silikagel sollte man in bestimmten Zeitabständen bei 80° C während 12 Stunden in einem Ofen wieder trocknen, danach kann es als neuwertig wiederverwendet werden.

Alle für die Signalleuchte verwendeten Materialien sollten oxydationsfrei sein, vorwiegend aus Chromstahl V4A mit Zusätzen (z.B. Chromstahl 4435). Die Dichtungen sollten aus einem Material bestehen, das Benzindämpfe und andere chemische Dämpfe verträgt. Dazu eignen sich besonders synthetische Dichtungsmittel wie Polyurethanschaumstoff, oder gummiähnliche wie Neopren. Sie können als O-Ring, Flach- oder Runddichtungen mit offenen oder geschlossenen Poren, vorzugsweise mit geschlossenen, verwendet werden.

Wichtige Vorteile dieser Signalleuchte:
- splitterfreie Haube aus gehärtetem Glas oder Kunststoff (z.B. PET G)
- durch oberflächenhärtendes Coating ist die Haube gegen Schmutz und Zerstörung geschützt
- partielle Transvisionsveränderung der Haube durch ätzen, Sandstrahlen, etc., so dass transparente Lichtfenster ausgespart sind
- benzin-, säuren- und laugenbeständige Kunststoffe
- hohe Lebensdauer der Anlage; mit Hochfrequenzlampen (z.B. QL 60'000 Stunden)
- hohe Lichtausbeute
- Unterbringung weiterer Schriftzeichen, einer Laufschrift, oder zusätzlicher blinkender und beweglicher Signalisation möglich durch Verwendung von Hochfrequenzlampen
- multifunktional, da aktive Geräte wie Kameras, Radar und Monitore eingebaut werden können
- Einbau von Flächenstrahlern mit LCD-Monitor möglich. Grosse Winkelunabhängigkeit
- Gleich- und Wechselstrombetrieb möglich, dadurch in Notsituationen Energie mit Batterie
- enorme Arbeitseinsparung bei der maschinellen Reinigung ohne Demontage
- praktisch wartungsfrei, da Servicearbeiten entfallen
- Verwendung von besten Kunststoff- und Metallmaterialien
- oberflächengehärtet
- alle Komponenten gegen Staub und Wasser geschützt
- tropenfest
- keine Oxydation mit Zerstörung der Haube oder des Grundgehäuses
- Sicherheit gegen Beschädigung durch statisch abgestützte, pyramidenförmige und aerodynamische Konstruktion
- Anpassung an jegliche bauliche Begebenheiten durch ev. Cachierung der Grundplatte oder einer zusätzlichen Cachierungsplatte
- durch Schnellverschlüsse und Steckverbindungen können die Signale falls notwendig einfach und schnell demontiert werden

Es ist auch möglich Xenon-Planon-Systeme, Liquid-Systeme (nematische Phasen), oder Flachleuchten in der Haube unterzubringen, so dass aus beiden Fahrtrichtungen die Erkennbarkeit gut ist und die Helligkeit entsprechend den Verhältnissen der Tunneloder der Anlagenbeleuchtung angepasst werden kann. Es sollte auch möglich sein, Schwefellampen mit kleineren Leistungen zu verwenden. Diese weisen praktisch eine unbeschränkte Lebensdauer ohne Lichtrückgang auf und sind helligkeitsregulierbar. Damit wäre die grösstmögliche Sicherheit und Lebensdauer dieser Leuchten gewährleistet

Speziell bei Tunnels hat sich in letzter Zeit gezeigt, dass Sicherheit, Zuverlässigkeit und ein hoher Wirkungsgrad von eminenter Bedeutung sind.

Die Signalleuchte ist vorwiegend für Galerien und Tunnels vorgesehen und ist ausgerüstet mit Hochfrequenzlichtsystemen, wie Induktionslampen, quecksilberfreie Edelgasflächenstrahler, LEC-Systeme, Lichtleiter-, Glühlampensysteme, Hochspannungsröhren, Lumineszenzplatten und Plasmalichtquellen oder LED-Anordnung. Bestückung ist auch mit aktiven und beweglichen Lichtsystemen, Kameras, Wanderschriften, oder bilderdarstellenden Monitoren möglich. Es können auch Überwachungsgeräte eingebaut werden, wie Radar oder Monitore für die Signalisation. Des weiteren können Wärmesensoren für die Überwachung von Bränden oder überhöhten Temperaturen eingebaut, oder bilddarstellend gestaltet werden. Das Signal weist eine pyramidenförmige, aerodynamische, allseitig abgestützte Konstruktion auf. Dadurch ist eine hohe statische Festigkeit der Haube gegeben. Die Haube kann ganz oder partiell mattiert oder eingefärbt, diffus oder farbig sein. Sie ist beständig gegen aggressive Gase, Flüssigkeiten, Benzindämpfe und entspricht den Brennklassen V1-V0. Die Haube kann oberflächengehärtet und staubabweisend durch Nanoschichten-Verfahren modifiziert sein. In die Haube können optische, wenn nötig vergütete Fenster für Kameras, Monitore und optische oder elektronische Systeme eingebaut werden. An die baulichen Gegebenheiten können Cachierungen an die Grundplatte angebaut werden, oder eine zweite Grundplatte, welche mit Steck-, Schnapp-, Dreh- oder anderswertigen Verschlüssen versehen ist. Zugleich ist eine Steckverbindung vorgesehen, die ohne technische Hilfsmittel eine Trennung der Zuleitungen gestattet.

Durch spezielle Rahmendichtung, wie Neopren oder PUR kann das Gehäuse so abgedichtet sein, dass kein Wasser oder Staub während des Betriebes oder während Reinigungsarbeiten eindringen kann. Die Dichtungen und der Verschluss sind so gestaltet, dass keine Spannung an der Haube auftreten kann. Zum Beispiel ist die Dichtung so ausgeführt, dass normalerweise eine porengeschlossene, elastische Dichtung auf dem Grundrahmen aufliegt und eine porengeschlossene Dichtung über der Haube am Aussenrahmen montiert ist, so dass auf das Glas oder den Kunststoff kein partieller Druck ausgeübt wird.

Vorzugsweise gehört das verwendete Material den Brennklassen V1 oder V0 angehört, und dass ein temperatur- oder feuchtigkeitsempfindlicher Sensor integriert werden kann. Die verwendeten Grundmaterialien können vorwiegend aus Peraluman 3 (Meerwasserbeständig), Chromstahl V4A, z.B. Nr. 4435, und als Haubenmaterial Glas gehärtet oder mit einer Folie geschützt, oder Kunststoff PET G bestehen.

Sämtliche Verschlüsse und Kanten an dem Signal sind vorzugsweise abgerundet. Schrauben, Muttern und Klinken sind versenkt, um die mechanische oder maschinelle Reinigung zu ermöglichen. Bei dem Signal können bewegliche Schriftenanordnungen auch aktiv oder in Kombination zur Anwendung kommen.

An der Haube u.a. können eines oder mehrere optische Fenster für Kameras, oder optisch exakt darstellende Elemente angebracht werden. Diese Elemente können lichtdurchlässig, gefiltert, antireflektorisch, kratzfest und staubabweisend beschichtet sein. Eine Kombination ist auch möglich. Die Staub- und Kratzfestigkeit wird vorwiegend durch Verfahren aus der Nanotechnik realisiert. Das Fenster wird durch geeignete Vorrichtungen mit der übrigen Signalhaube verbunden, z.B. durch einen säure- und benzinbeständigen, elastischen Abdichtungskragen, z.B. aus Neopren oder PUR. Es kann auch ein durch eine elastische Dichtung bestückter Metall- oder Kunststoffrahmen sein, oder mehrere. Die Befestigung kann auch durch einen Klemmring mit Gewinde, oder eine Spange realisiert werden. Für die Servicearbeiten kann ein Abschlussdeckel, ev. mit Schnappverschluss angebracht werden, so dass die optische Fläche nicht verletzt wird.

In dem Gehäuse kann ein Notlicht auf Glühlampenbasis vorgesehen sein, welches beispielsweise über Batterien im Dauer- oder Blinkbetrieb eingesetzt werden kann. Die Spannungen können den gegebenen Verhältnissen in DC- oder AC- Version angepasst werden. In das Signalgehäuse können zur Fokussierung oder Defokussierung eine oder mehrere Linsen oder Stufenlinsen eingebaut werden. Es können auch je nach Anforderung Farb- oder Graufilter zur Anwendung kommen. Vorzugsweise werden Interferenzfilter verwendet. Sie weisen keine Ausbleichung auf und sind beständig bis zu Temperaturen von 500°C. Auch Kombinationen sind möglich.

Für die Ansteuerung kann Gleich- oder Wechselstrom verwendet werden. Die Signale können auch über Bus-Systeme bidirektional übertragen werden. Es können auch IR-Detektoren zur Brandüberwachung eingesetzt werden.

Der Einbau von optischen oder elektronischen Geräten zur Erfassung der Vorgänge innerhalb oder ausserhalb des Signalgehäuses ist möglich. Beispielsweise der Einbau von Kameras, Monitoren, Radars, Lasersystemen, Flächenleuchten (Planon) mit und ohne LCD-Monitoren, oder andere für vorzugsweise laufende Bilder geeignete elektronische Einheiten, Blinklichter, Laufschriften, Lichtleitersysteme, LED-Einheiten, oder Plasmabildschirme.

Für eine Anpassung des Signals an die baulichen Gegebenheiten ist vorzugsweise eine cachierte Bodenplatte oder eine zusätzliche Bodenplatte vorgesehen, beispielsweise mit Klinkerverschlüssen und Steckeinheit für Speisung, Signalisation und Überwachung in beiden Richtungen vorhanden ist. Die Signalleitung kann bidirektional sein.

Die Signalhaube kann partiell oder ganz mattiert, oder teildurchlässig, opak, farbig oder transparent gestaltet sein (je nach Anforderung). Klare Fenster dienen z.B. für die Anbringung von Signets, welche um eine Beschädigung zu vermeiden, innen angebracht werden. Beispielsweise können die Signale durch Rasterung im Kontrastumfang den gegebenen Verhältnissen angepasst werden. Damit kann eine störende Blendung vermieden werden. Die Signets können infolge der Schräglage des Signets zur Betrachtungsrichtung verzerrt dargestellt werden, so dass sie für den Betrachter in der X- und Y- Achse symmetrisch aussehen.

Vorzugsweise wird eine Flächenleuchte (Planon mit einer Lebensdauer von 50'000 h) verwendet. Diese Lichtquelle kann zur Ausleuchtung von Fenstern und Signets mit einstellbarer Helligkeit Verwendung finden. Sie kann zusätzlich mit vorgeschaltetem LCD-Monitor als jederzeit veränderliches Signet Verwendung finden. Beide Anwendungen haben praktisch keine Winkelabhängigkeit für den Betrachter. Eine Übermittlung von Fernsehbildern und beliebigen Signalen, schwarz-weiss oder farbig, ist über die Bus-Linie oder über Funk jederzeit möglich. Die Intensität kann ebenfalls über die Bus-Linie gesteuert werden.

Die Signaleinheit beinhaltet ein oder mehrere voneinander unabhängige Signale, die durch eine Abschottung gegeneinander lichtmässig getrennt sind. So ist es z.B. möglich, ein Notsignal und beispielsweise ein SOS- Signal oder andere Kombinationen in das gleiche Gehäuse zu integrieren.

Die Signalleuchte kann vorzugsweise mittels Aussenflansch oder aussen angebrachten Befestiqungsaugen ohne Demontage der Haube installiert werden. Eine Innenmontage ist auch möglich.

Für das Gehäuse wird vorzugsweise PET G verwendet, da es nicht zu Rissbildung neigt und gegenüber PC Vorteile aufweist. Auch für die atmosphärischen Bedingungen die vorherrschen, ist PET G besser geeignet. Es kann farblos, matt oder farbig sein. Es kann durch geeignete Folien farbig oder in der Transmission verändert werden. Durch temperaturbedingte Umkristallisation kann es partiell oder volldeckend ein diffuses Aussehen annehmen.

Vorzugsweise werden die Grundplatten aus einem nicht oxidierenden, säure- und benzinbeständigen Material hergestellt. Das Gehäuse bzw. die Haube kann durch Lackierung, Folienüberzug oder durch das Grundmaterial selber so ausgebildet sein, dass sie nicht zu Splitterbildung neigt, z.B. Glas, es kann gehärtet werden.

Vorzugsweise ist die Leuchte mit einem oder mehreren Entlüftungssystemen ausgerüstet (Ventil), welches eine automatische Entlüftung über Unterdruck und eine automatische Kondensatwasserentleerung erlaubt. Das Ventil ist so ausgebildet, dass Staub oder Wasser von aussen, auch nicht bei Reinigungsarbeiten, in das System eindringen kann.

Vorwiegend werden Lichtquellen verwendet, die eine hohe Lebensdauer aufweisen und gegen Erschütterungen äusserst widerstandsfähig sind, z.B. wendellose Lichtquellen. Bei elektronischen Geräten werden die Komponenten durch Abstützung gegen Vibration geschützt.

Die Elektronik ist gegen Feuchtigkeit geschützt, z.B. durch tropenfeste Lackierung oder Verguss, unter Berücksichtigung der Ausdehnungskoeffizienten, indem man z. B. die Elektronik weich mit einem Silikonbezug versieht und anschliessend mit einer festen Masse umgibt.

In einer sehr stabilen und leicht zu reinigenden Ausbildung ist die Haube trapezförmig und läuft in der Längs- und Querachse spitz zu. Die Rahmenkonstruktion und Winkel müssen Winkel aufweisen, die eine mechanische Reinigung unterstützen.

Vorzugsweise werden Hochfrequenzlampen mit innerer (QL-Lampen) und äusserer Anregung (Endura), LED-Anwendungen, Plasma, Lichtleitersysteme aus Glas oder Kunststoff, verwendet. Durch zusätzlich angebrachte Blenden können in der gewünschten Richtung die nötigen Leuchtdichten erreicht werden. Auch die Verwendung von Fluoreszenzlampen mit galvanisch getrennter Wendelheizung und intensitätsmässig steuerbarem Anodenstrom (Lampenstrom), einzeln oder in Kombination mit anderen Systemen ist möglich, was einen Blink- oder Dimmbetrieb ohne Schädigung der Elektroden erlaubt.

Beispielsweise ist eine separate Trägerplatte oder Vorrichtung mit entsprechenden Passbolzen vorgesehen, die eine schlüssige Montage von Signal und Bauobjekt erlauben. Die genaue Zentrierung durch die Bolzen gewährleistet eine schlüssige Steckverbindung ohne auftretende Seitenkräfte. Zur Trennung der Grundplatte von der Trägerplatte sind Ausdrückschrauben, mit beispielsweise Innensechskant über den Bolzen in der Signalgrundplatte oder Trägerplatte eingeschraubt. Durch eine Drehung des Bolzens von einer Verbindungsstellung in eine Freigabestellung können Grund- und Trägerplatte leicht miteinander verbunden und voneinander getrennt werden, insbesondere unter schwierigen räumlichen Bedingungen.. Gleichzeitig mit dieser mechanischen Steckverbindung ist eine elektrische Steckverbindung vorgesehen, die eine selbsttätige elektrische Verbindung in der Verbindungsstellung von Grundplatte und Trägerplatte herstellt. Die oben genannte Anordnung erlaubt somit eine einwandfreie verkantungsfreie, die Steckverbindung schonende, Trennung der Trägerplatte/Bauwerkswand vom Signal.

Die Erfindung wird nachfolgend beispielsweise in der schematischen Zeichnung beschrieben. In dieser zeigen:
- Fig. 1: eine Seitenansicht einer an einer Wand angebrachten Signalleuchte,
- Fig. 2: die Signalleuchte aus Fig. 1 in Aufsicht,
- Fig. 3: die Signalleuchte aus Fig. 1 in Vorderansicht,
- Fig. 4: ein Detail einer Verbindung zwischen Gehäuse und Grundplatte, und
- Fig. 5: ein Detail der Befestigungsanordnung einer Grundplatte an einer Trägerplatte.

Die Signalleuchte 10 wird in ihrer geometrischen Form nachfolgend anhand der Figuren 1 bis 3 beschrieben. Sie enthält ein Gehäuse 12 das in Art einer vertikal langgestreckten Pyramide ausgebildet ist. Das Gehäuse 12 weist in seinem Randbereich 14 Flansche zur Befestigung an einer Grundplatte 16 auf, mittels derer die Signalleuchte 10 an dem Untergrund, z. B einer Tunnelwand 18 befestigbar ist.

Das Gehäuse 12 enthält zwei Seitenwände 20, 22, die von der Grundplatte 16 in einem Winkel von etwa 45° zueinander verlaufen und sich an ihrem Verbindungspunkt in einer stark abgerundeten Kante 24 von etwa 90° treffen. An auf der dem Gehäuseinneren zugewandten Innenseite der beiden Seiten 20, 22 ist eine Notsignaldarstellung 26 aufgebracht, die zur Signalisierung von Notrufeinrichtungen oder Fluchttüren etc. dient.

Im Inneren des Gehäuses 12 ist eine Leuchtquelle 28 angeordnet, die z. B. durch eine vorwiegend wendelose Lichtquelle hoher Lebensdauer gebildet sein kann, die vorzugsweise auch für einen getakteten Betrieb geeignet ist. Die Oberseite 30 und Unterseite 32 des Gehäuses 12 sind relativ zur Grundplatte 16 in einem Winkel von etwa 60° geneigt, so dass diese Seiten etwa in einem Winkel von 120° in die Kanten 34, 36 zwischen der Ober- und Unterseite und den Seitenflächen münden. Somit sind die Verbindungskanten 24, 34, 36 zwischen der Ober- und Unterseite 30, 32 und den Seitenflächen 20, 22 des Gehäuses 12 stumpf und pflegeleicht ausgebildet, und können beispielsweise selbsttätig durch ein vorbeifahrendes Reinigungsfahrzeug gereinigt werden.

Im Flanschbereich 14 an der Unterseite des Gehäuses 12 ist ein Ventil 38 vorgesehen, dass den Austritt von Wasser aus dem Gehäuseinneren der Signalleuchte 10 ermöglicht. Das Gehäuse 12 besteht aus durchscheinendem milchigen Kunststoff. Die Außenflächen des Gehäuses 12 sind im Plasmaverfahren mit einer Quarzschicht 40 beschichtet, die in das Gehäuse 12 sehr unempfindlich gegen mechanische Beschädigungen wie Kratzer und dergleichen macht, wie sie z. B. durch in einem Tunnel bei größeren Windgeschwindigkeiten umherfliegenden Sand oder Staub verursacht werden können.

Durch die direkte Abstützung jeder Seite 20, 22, 30, 32 des Gehäuses 12 mittels der rückwärtigen Flansche 14 ist das Gehäuse zudem äußerst stabil gegen mechanische Einflüsse, z. B. mit hoher Geschwindigkeit angefahrene Reinigungsbürsten etc. Die Oberflächenbehandlung in Zusammenhang mit der günstigen geometrischen Form führen somit zu einer sehr unempfindlichen und pflegeleichten Signalleuchte.

Figur 4 zeigt ein Detail im Flanschbereich der Befestigung des Gehäuses 12 an der Grundplatte 16. Die Grundplatte 16 ist an einer Trägerplatte 42 oder direkt am Untergrund befestigt. Die Grundplatte 16 ist in ihrem Randbereich 44 hochgeköpft. Der Flansch 14 des Gehäuses liegt mittels einer Vibrationsdämmschicht 46, die das Gehäuse 12 von dem Träger 42 mechanisch etwas entkoppelt, gegen die Grundplatte 16 an. Auf den Flansch 14 des Gehäuses ist wiederum ein Dämmprofil 47 aufgesetzt, auf welches über den gesamten Randbereich 14 ein L-förmiges Außenflanschprofil 48 aufgesetzt und mittels eines Bolzens 50 gegen die Grundplatte 16 bzw. den Träger 42 festgezogen wird. Diese Befestigung des Gehäuses 12 bzw. der Haube an der Grundplatte 16 ermöglicht eine dichte als auch vibrationsgedämmte und nach außen geschützte Anflanschung, die unempfindlich gegen mechanische Einflüsse ist.

Figur 5 zeigt eine einfache Möglichkeit einer Befestigung der Grundplatte 16 an einer Trägerplatte 42 bzw. einer Tunnelwand. Die Befestigung der Grundplatte 16 an der Trägerplatte 42 erfolgt mittels eines Drehbolzens 52, der einen exzentrischen Abschnitt 54 aufweist, der in einer Drehstellung in einer Rastausnehmung 56 der Trägerplatte 42 eingreift. An der Rückseite des Bolzens 52 ist ein Ausdrückmechanismus 58 vorgesehen, durch welche die Grundplatte 16 von der Trägerplatte 42 getrennt wird, sobald der Befestigungsbolzen 52 in Öffnungsstellung gedreht wird. Diese Befestigungsanordnung erlaubt ein einfaches Festlegen und Lösen der Signalleuchte an einem Träger, z. B. der Tunnelwand.

## Patentansprüche

1. Signalleuchte mit einer Lichtquelle, einem zumindest partiell durchscheinenden, keilförmigen Gehäuse (12) aus einem haltbaren Material mit einem Befestigungsflansch, mit dem es auf einer Grundplatte (16) gehalten ist, und einer Signalkennzeichnung (26), die auf wenigstens einer Innenwand des Gehäuses aufgebracht ist,
**dadurch gekennzeichnet, dass**
für den Einsatz unter hoher mechanischer Beanspruchung bei maschineller Reinigung und in aggressiver Benzin- und Abgasumgebung, nämlich in Galerien und Tunnels, das Gehäuse (12) aus gehärtetem Glas oder Kunststoff wie PET G besteht, es an der Grundplatte (16) durch eine vibrationsgedämmte. mechanisch entkoppelte und nach außen mechanisch geschützte Anflanschung (44, 48) befestigt ist, dass wenigstens ein Entlüftungssystem (38) mit Luftfilter vorgesehen ist, und dass eine wendellose, gegen Erschütterungen äußerst widerstandsfähige Lichtquelle hoher Lebensdauer (ca. 60000 Stunden) eingebaut ist.

2. Signalleuchte nach Anspruch 1,
**dadurch gekennzeichnet, dass** das Gehäuse (12) mit einer im Plasmaverfahren aufgebrachten Quarzschicht versehen ist.

3. Signalleuchte nach Anspruch 1 oder 2,
**dadurch gekennzeichnet, dass** sie mit aktiven und beweglichen Lichtsystemen, Kameras, Wanderschriften, oder bilderdarstellenden Monitoren versehen ist.

4. Signalleuchte nach einem der vorhergehenden Ansprüche.
**dadurch gekennzeichnet, dass** im Gehäuseinneren wenigstens ein Überwachungsgerät eingebaut ist, wie Radar oder Monitore für die Signalisation.

5. Signalleuchte nach einem der vorhergehenden Ansprüche,
**dadurch gekennzeichnet, dass** sie, vorzugsweise im Gehäuse, Wärmesensoren für die Überwachung von Bränden oder überhöhten Temperaturen enthält.

6. Signalleuchte nach einem der vorhergehenden Ansprüche,
**dadurch gekennzeichnet, dass** das Gehäuse oberflächengehärtet und staubabweisend modifiziert ist.

7. Signalleuchte nach einem der vorhergehenden Ansprüche,
**dadurch gekennzeichnet, dass** sie eine Trägerplatte aufweist, an der die mit dem Gehäuse verbundene Grundplatte mittels einer Steckverbindung verbindbar und über wenigstens einen Steck-, Schnapp-, Dreh- oder anderswertigen Verschluss verrastbar ist.

8. Signalleuchte nach einem der vorhergehenden Ansprüche,
**dadurch gekennzeichnet, dass** das Gehäuse optische, wenn nötig vergütete Fenster für Kameras, Monitore und optische oder elektronische Systeme aufweist.

9. Signalleuchte nach einem der vorhergehenden Ansprüche,
**dadurch gekennzeichnet, dass** zwischen der ersten Grundplatte und dem Gehäuse eine Rahmendichtung, wie Neopren oder PUR vorgesehen ist, z.B. eine porengeschlossene, elastische Dichtung, die auf dem Grundrahmen aufliegt und eine porengeschlossene Dichtung, die am Aussenrahmen des Gehäuses montiert ist, so dass auf das Glas oder den Kunststoff kein partieller Druck ausgeübt wird.

10. Signalleuchte nach einem der vorhergehenden Ansprüche,
**dadurch gekennzeichnet, dass** in dem Gehäuse eine Anordnung zur Darstellung beweglicher Schriften vorgesehen ist.

11. Signalleuchte nach einem der vorhergehenden Ansprüche,
**dadurch gekennzeichnet, dass** ein Notlicht auf Glühlampenbasis vorgesehen ist, welches beispielsweise über insbesondere an der Leuchte oder im Gehäuse angeordnete Akkus oder Batterien im Dauer- oder Blinkbetrieb einsetzbar ist.

12. Signalleuchte nach einem der vorhergehenden Ansprüche,
**dadurch gekennzeichnet, dass** in dem Signalgehäuse eine oder mehrere Linsen oder Stufenlinsen eingebaut sind.

13. Signalleuchte nach einem der vorhergehenden Ansprüche,
**dadurch gekennzeichnet, dass** in dem Signalgehäuse Farb-, Grau- oder Interferenzfilter angeordnet sind.

14. Signalleuchte nach einem der vorhergehenden Ansprüche,
**dadurch gekennzeichnet, dass** die Signaleinheit ein oder mehrere voneinander unabhängige Signale beinhaltet, die durch eine Abschottung gegeneinander lichtmässig getrennt sind.

15. Signalleuchte nach einem der vorhergehenden Ansprüche,
**dadurch gekennzeichnet, dass** es sich bei dem wenigstens einen Entlüftungssystem (38) um ein Ventil handelt.

16. Signalleuchte nach einem der vorhergehenden Ansprüche,
**dadurch gekennzeichnet, dass** Hochfrequenzlampen mit innerer (QL-Lanpen) und äusserer Anregung (Endura), LED-Anwendungen. Plasma, Lichtleitersysteme aus Glas oder Kunststoff, verwendet werden.

17. Signalleuchte nach einem der vorhergehenden Ansprüche,
**dadurch gekennzeichnet, dass** in der Gehäusewand Blenden vorgesehen sind, um in gewünschten Richtungen eine gewünschte Leuchtdichte zu erreichen.

18. Signalleuchte nach einem der vorhergehenden Ansprüche,
**dadurch gekennzeichnet, dass** die benachbarten Wände (20,22,30,32) des Gehäuses (12) nur in stumpfen Winkeln >90° relativ zueinander angeordnet sind.

19. Signalleuchte nach einem der vorhergehenden Ansprüche, **dadurch gekennzeichnet, dass** die Kanten (24,34,36) zwischen benachbarten Wänden (20,22,30,32) des Gehäuses (12) abgerundet sind.

## Claims

1. A lighted annunciator including at least one partially translucent wedge-shaped housing (12) of a durable material including a fastening flange for mounting it on a baseplate (16), and a sign (26) for application to at least one inner wall of said said housing,
**characterized in that**
for application under arduous conditions of mechanical cleaning in an aggressive environment laden with gasoline and exhaust gas fumes, namely in galleries and tunnels, said housing (12) is made of hardened glass ot plastics such as PET G, it being secured to said baseplate (16) by a flanged mounting fixture (44, 48) isolated from vibration and mechanical stress, that at least one ventilation system (38) including an air filter is provided, and that an extremely rugged, shock-proof, long-life (approx 60,000 hours) non-filamentary lighting source is incorporated.

2. The annunciator as set forth in claim 1, **characterized in that** said housing (12) is provided with a plasma-coated quartz-crystal finish.

3. The annunciator as set forth in claim 1 or 2, **characterized in that** it is provided with live lighting systems, cameras, change lettering and imaging monitors.

4. The annunciator as set forth in any of the preceding claims, **characterized in that** installed within said housing is at least one surveillance detector such as radar or signalling sensors.

5. The annunciator as set forth in any of the preceding claims, **characterized in that** it preferably contains in said housing heat detectors for sensing fires or excessive temperatures.

6. The annunciator as set forth in any of the preceding claims, **characterized in that** said housing is surface hardened and modified dust-repellant.

7. The annunciator as set forth in any of the preceding claims, **characterized in that** it comprises a mounting plate on which said baseplate connected to said housing can be connected by a plug connector and latched in place via at least one plug, snap-action, rotatable or other type of fastener.

8. The annunciator as set forth in any of the preceding claims, **characterized in that** said housing comprises optically, where necessary tempered, windows for cameras, detectors and optical or electronic systems.

9. The annunciator as set forth in any of the preceding claims, **characterized in that** between said first baseplate and said housing a frame seal of Neopren or PUR is provided such as e.g. a closed-pore, elastomeric seal resting on said baseframe and a closed-pore seal fitted to said outer frame of said housing so that no partial pressure is exerted on said glass or plastics.

10. The annunciator as set forth in any of the preceding claims, **characterized in that** provided in said housing is an assembly of live indication lettering.

11. The annunciator as set forth in any of the preceding claims, **characterized in that** an incandescent-type emergency light is provided for continuous or flashing operation via rechargeable or simple batteries arranged more particularly on said lamp or in said housing.

12. The annunciator as set forth in any of the preceding claims, **characterized in that** one or more lenses or stepped lenses are incorporated in said annunciator housing.

13. The annunciator as set forth in any of the preceding claims, **characterized in that** color, grey or interference filters are arranged in said annunciator housing.

14. The annunciator as set forth in any of the preceding claims, **characterized in that** said annunciator unit comprises one or more signalling elements each bulkheaded independent and separate from the other lightwise.

15. The annunciator as set forth in any of the preceding claims, **characterized in that** said at least one ventilation system (38) is a valve.

16. The annunciator as set forth in any of the preceding claims, **characterized in that** high-frequency lamps internally (QL) and externally (Endura) energized, LED applications, plasma, fiber-optic systems of glass or plastics are used.

17. The annunciator as set forth in any of the preceding claims, **characterized in that** provided in said housing wall are diaphragms to achieve a desired luminous intensity in wanted directions.

18. The annunciator as set forth in any of the preceding claims, **characterized in that** adjoining walls (20,22,30,32) of said housing (12) are located only at obtuse angles >90° realtive to each other.

19. The annunciator as set forth in any of the preceding claims, **characterized in that** the edges (24,34,36) between adjoining walls (20,22,30,32) of said housing (12) are rounded.

## Revendications

1. Feu de signalisation pourvu d'une source de lumière , d'un boîtier (12) en forme de cale et partiellement transparent fabriqué d'une matière résistante avec un flasque de fixation , au moyen duquel flasque on maintient le boîtier sur un plaque de base (16) et lequel feu est pourvu d'un marquage de signalisation (26) qui est appliqué sur au moins une paroi intérieure du boîtier, **caractérisé en ce que** le boîtier (12) est composé de verre durci ou de matière plastique comme PET G, pour être soumis à des grands efforts mécaniques lors du nettoyage automatique ou dans un environnement d'essence et gaz d'échappement , c'est à dire dans des galeries et tunnels, **en ce qu'**il est fixé sur la plaque de base (16) par un flasque isolé contre les vibrations, mécaniquement découplé et protégé vers l'extérieur, **en ce que** l'on a prévu au moins un système d'aération (38) avec un filtre à air, et **en ce que** l'on a installé une source de lumière d'une longue durée de vie (à peu près 60000 heures ) sans filament et extrêmement résistent contre des secousses.

2. Feu de signalisation selon la revendication 1, **caractérisé en ce que** le boîtier (12) soit pourvu d'une couche en résine appliquée par un procédé à plasma.

3. Feu de signalisation selon la revendication 1 ou 2, **caractérisé en ce que** le feu soit pourvu de systèmes lumineux, caméras, bandes-annonces, ou moniteurs représentants des images, actifs et mobiles.

4. Feu de signalisation selon une des revendications précédentes, **caractérisé en ce que** l'on a installé dans l'intérieur du boîtier au moins un appareil de surveillance , comme par exemple un radar ou des moniteurs pour la signalisation.

5. Feu de signalisation selon une des revendications précédentes, **caractérisé en ce qu'**il comporte , de préférence dans le boîtier, des capteurs de chaleur pour surveiller des incendies ou des températures trop importantes.

6. Feu de signalisation selon une des revendications précédentes, **caractérisé en ce que** l'on a modifié le boîtier durci en surface et repoussant la poussière .

7. Feu de signalisation selon une des revendications précédentes, **caractérisé en ce qu'**il comporte une plaque de support sur laquelle on peut connecter la plaque de base au moyen d'une liaison à enfichage et est encliquetable au moyen d'au moins une fermeture à enfichage, encliquetage, rotative ou autres.

8. Feu de signalisation selon une des revendications précédentes, **caractérisé en ce que** le boîtier comporte des fenêtres optiques, si nécessaires traités pour des caméras, des moniteurs et des systèmes électroniques ou optiques.

9. Feu de signalisation selon une des revendications précédentes, **caractérisé en ce qu'**il est prévu entre la première plaque de base et le boîtier un joint d'étanchéité de cadre telle du néoprène ou PUR , par exemple, un joint d'étanchéité comportant des pores fermés élastique qui repose sur le cadre de base et un joint d'étanchéité comportant des pores fermés qui est monté sur le cadre extérieur du boîtier de manière à ne pas avoir de pression partielle exercée sur le verre ou le plastique.

10. Feu de signalisation selon une des revendications précédentes, **caractérisé en ce qu'**il est prévu dans le boîtier une disposition pour la représentation des caractères mobiles .

11. Feu de signalisation selon une des revendications précédentes, **caractérisé en ce qu'**il est prévu une lampe de secours sur la base d'ampoules ; lequel feu pouvant être employé , par exemple, pour un service permanent ou clignotant à l'aide d'accumulateurs ou de batteries disposées notamment sur le feu ou dans le boîtier.

12. Feu de signalisation selon une des revendications précédentes, **caractérisé en ce qu'**une ou plusieurs lentilles ou des lentilles Fresnel ont été installés dans le boîtier de signalisation.

13. Feu de signalisation selon une des revendications précédentes, **caractérisé en ce que** des filtres couleurs , gris ou à interférence sont disposés dans le boîtier de signalisation.

14. Feu de signalisation selon une des revendications précédentes, **caractérisé en ce que** l'unité de signalisation comprend un ou plusieurs signaux dépendants les unes des autres qui sont séparés par une fermeture l'une par rapport à l'autre par rapport à la lumière .

15. Feu de signalisation selon une des revendications précédentes, **caractérisé en ce que** dans au moins des systèmes d'aération (38), il s'agit d'une valve.

16. Feu de signalisation selon une des revendications précédentes, **caractérisé en ce que** les lampe à haute fréquence sont utilisées avec une excitation extérieure (Endura) ou intérieure (des lampes QL), avec une application de LED, plasma, des systèmes de conduite de lumière en verre ou en plastique.

17. Feu de signalisation selon une des revendications précédentes, **caractérisé en ce que** dans la paroi du boîtier, on a prévu des diaphragmes pour atteindre dans des directions souhaitées une luminescence souhaitée.

18. Feu de signalisation selon une des revendications précédentes, **caractérisé en ce que** les parois (20, 22, 30, 32) voisines du boîtier (12) sont disposées seulement dans des angles obtus > 90° relativement l'une par rapport à l'autre.

19. Peu de signalisation selon une des revendications précédentes, **caractérisé en ce que** les bords (24, 34, 36) sont arrondis entre des parois voisines (20, 22, 30, 32) du boîtier (12).
